# EUROPÄISCHE PATENTSCHRIFT

(11) **EP 0 048 006 B1**
(45) Veröffentlichungstag und Bekanntmachung des Hinweises auf die Patenterteilung: **04.07.1984**
(21) Anmeldenummer: 81107210.7
(22) Anmeldetag: 12.09.1981
(51) Int. Cl.: B65D 21/02

(54) **Teilbarer Flaschenkasten**
Sectional bottle crate
Casier divisible pour bouteilles

(30) Priorität: 13.09.1980 DE 3034650
(43) Veröffentlichungstag der Anmeldung: 24.03.1982
(73) Patentinhaber: Cremer, Peter, Dipl.-Kfm., D-4600 Dortmund 1 (DE)
(72) Erfinder: Wefers, Werner, D-4600 Dortmund 50 (DE)
(74) Vertreter: Henfling, Fritz, Dipl.-Ing.

## Beschreibung

Die Erfindung betrifft einen mehrteiligen, insbesondere zweiteiligen Kunststoff-Flaschenkasten mit einer parallel zu einer Außenwand verlaufenden Teilung, die Teilstücke begrenzenden, aneinander liegenden Hilfswänden und formschlüssig ineinandergreifenden Verriegelungselementen in Gestalt einer Mehrzahl von im Bereich je einer senkrechten Kante jeder Hilfswand über die Teilstücke vorspringenden Haken und im Bereich der anderen Senkrechten Kante befindlichen, in einen Verriegelungsschacht mündenden, dem Hakenquerschnitt entsprechenden Aussparungen, wobei im Schacht ein Verriegelungsschieber mit in Verriegelungsstellung die in den Schacht hineinragenden Haken des korrespondierenden Teilstückes hintergreifenden Flächenteilen angeordnet ist, und wobei jedes Teilstück an den an seine Hilfswand angrenzenden Wänden einen angelenkten, gegen die Teilstücke verschwenkbare Tragbügel aufweist, der mit den freien Enden seiner Schenkel über die Anlenkungen vorspringt.

Die Teilbarkeit von handelsüblichen, zum Beispiel 20 1/2-Liter Bierflaschen aufnehmenden Flaschenkästen ist erwünscht, um dem Endabnehmer die Handhabung, insbesondere den Abtransport von der Verkaufsstelle zu erleichtern. Dabei soll die Teilung die Handhabbarkeit solcher Kästen durch den Befüller, zum Beispiel die Brauerei, und durch den Händler nicht beeinträchtigen.

In zurückliegender Zeit gemachte Vorschläge zur Teilung von Flaschenkästen (z. B. US-A-2 311 723, US-A-2 610 760) sind insbesondere deshalb nicht aufgegriffen worden, weil dabei das Zusammenfassen und Trennen der Kastenteilstücke durch einen speziellen Ver- bzw. Entriegelungsvorgang bewirkt wird. Aus dem selben Grund sind auch aus jüngerer Zeit stammende Vorschläge (DE-U-7 518 030, DE-U-7 923 328) nicht realisiert worden.

Ausgehend von dem Flaschenkasten nach dem DE-U-7 923, 328, der die im Oberbegriff des Anspruchs 1 umrissenen Merkmale aufweist, liegt der Erfindung die Aufgabe zugrunde, einen solchen Flaschenkasten und insbesondere die Verriegelung eines solchen Flaschenkastens so auszugestalten, daß das Trennen und Zusammenfügen der Kastenteilstücke sich leichter bewirken läßt.

Die Aufgabe wird erfindungsgemäß mit einem teilbaren Flaschenkasten der eingangs umrissenen Art gelöst, der dadurch gekennzeichnet ist, daß die am freien Ende eines Schenkels mit einem Ansatz versehenen Tragbügel bei gegen den Kasten verschwenkten Bügeln mit diesem Ansatz eine Aussparung in der Wandung des korrespondierenden Verriegelungsschachtes durchgreifend und in einer Ausnehmung im Verriegelungsschieber eingreifend diesen in Verriegelungsstellung halten.

Hierbei wird die Entriegelung durch Anheben der jedem der Kastenteilstücke zugeordneten Bügel bewirkt, die dann auch zum handlichen Transport der Kastenteilstücke zur Verfügung stehen. Auch das Zusammenfügen von zwei Kastenteilstücken zu einem Kasten ist bei angehobenen Bügeln ohne weiteres möglich, die dann durch Umlegen der Bügel miteinander verriegelt werden.

Zweckmäßigerweise ist vorgesehen, daß die Bügel sich im umgelegten Zustand in einen Rücksprung der Kastenteilstücke einfügen. Diese Ausgestaltung stellt in Verbindung damit, daß die Kastenteilstücke im Bodenbereich entlang des Stoßes mit einem am zusammengefügten Kasten einen durchgehenden Schlitz ergebenden, den Verriegelungsschacht einbeziehenden Rücksprung versehen wird, die einwandfreie Stapelbarkeit solcher Kästen sichern.

Eingefügt wird der Schieber in den über Kopf geschlossenen Schacht von der Offenen Bodenseite her, wobei eine vom Schacht ausgehend, den Schieber hinterfangende auffedernde Sperre sicherstellt, daß der Schieber nicht aus dem Schacht herausrutscht.

In Ausgestaltung ist der Schieber profiliert und weist Längsnuten auf, in die von dem dementsprechend ausgebildeten Schacht ausgehend Führungsleisten eingreifen.

Vorgesehen sein kann, daß der den Schieber aufnehmende Schacht begrenzt über die Hilfswand vorspringt und der mit den Verriegelungshaken bestückte Bereich dementsprechend zurückgesetzt ist, um im Schachtbereich den Nutzraum des Kastenteilstückes nicht zu stark zu reduzieren. Dazu trägt bei, wenn der profilierte Schieber und damit dann auch der den Schieber aufnehmende Schacht etwa einen trapezförmigen Querschnitt erhält, wobei der kurze Schenkel des Trapezes etwa der Stärke der Kastenwand entspricht, an die er angrenzt.

Der Bügel ist vorzugsweise mit an ihn angeformten Stehbolzen versehen, die in in den entsprechenden Wandteilen des Kastenteilstückes vorgesehene Langlöcher einsprengbar sind. Eine Begrenzung des Bügelschwenkbereiches durch einen Anschlag am Kastenteilstück kann vorgesehen sein.

Vorgesehen sein kann des weiteren, daß der Bügel in Verriegelungsstellung, also im gegen das Kastenteilstück verschwenkten Zustand, an dem Kastenteilstück in einer eine selbsttätige Entriegelung ausschließenden Weise fixiert ist, etwa durch Einrasten eines an der Innenseite des Bügels befindlichen Nockens in eine dementsprechende Ausnehmung in der Wandung des Kastenteilstückes.

In der Zeichnung ist die Erfindung an Hand eines Ausführungsbeispieles weitergehend erläutert. Es zeigen :
Figur 1 den neuen Flaschenkasten in schaubildlicher Darstellung,
Figur 2 die abgebrochene Ansicht des Kastens in Richtung des Pfeiles II in Figur 1, den Verriegelungsbereich aufgebrochen,
Figur3 einen Schnitt nach Linie 111-111 in Figur 2,
Figur4 eine der Figur 2 entsprechende Darstellung im entriegelten Zustand des Kastens.

Der Kasten besteht aus den Teilstücken 11 und 11' mit den Außenwänden 111, 112, 113 bzw. 111', 112', 113', dem Boden 114 bzw. 114' sowie den Hilfswänden 116 bzw. 116', die bei zum Kasten zusammengefügten Kastenteilstücken 11, 11' gegeneinander anliegen (Figur 1).

Die Wand- und gegebenenfalls auch die Bodenelemente 111, 111' bis 116, 116' sind in an sich bekannter Weise mit Aussparungen bzw. Durchbrüchen versehen. Außerdem sind die Kastenteilstücke 11, 11' in an sich bekannter Weise in eine Mehrzahl von jeweils eine Flasche oder dergleichen aufnehmenden Fächern unterteilt.

Jedes Kastenteilstück 11, 11' ist am Übergang der Hilfswände 116 bzw. 116' in eine Außenwand 113 bzw. 113' mit einem sich über die Höhe des Kastens erstreckenden, oben geschlossenen (1171) Schacht 117 bzw. 117' versehen und am Übergang der Hilfswände 116, 116' in die andere Außenwa_{"}d 111 bzw. 111' mit einer Mehrzahl von im Abstand voneinander über die Hilfswände 116, 116' vorspringenden Haken mit nach unten gerichteten Klauen 1181, von denen in der Zeichnung (Figuren 2 bis 4) die vom Kastenteilstück 113' ausgehenden Haken 118' erkennbar sind.

Weitergehend erläutert ist der Verriegelungsmechanismus anhand der in den Figuren 2 bis 4 detailliert dargestellten Verriegelung V1. Die auf der gegenüberliegenden Seite liegende Verriegelung V2 ist entsprechend ausgebildet.

In Höhe der Bestandteile des Kastenteilstückes 11' bildenden Haken 118' sind in der Wandung des einen Bestandteil des korrespondierenden Kastenteilstückes 11 bildenden Schachtes 117 Aussparungen 1172 (insbesondere Figur 4) vorgesehen, die bei zusammengefügten Kastenteilstücken 11 und 11' von den vom Kastenteilstück 11' ausgehenden Haken 118' durchgriffen werden. Ein im Schacht 117 in Richtung des Doppelpfeiles A in Figur 2 verlagerbarer Schieber 119 weist in den Hakenabständen entsprechenden Abständen Aussparungen 1191 (insbesondere Figur 4) auf, in die sich die bei zusammengefügten Kastenteilstücken 11, 11' die Schachtwandung durchdringenden Haken 118' einfügen. Die Aussparungen 1191 im Schieber 119 gehen bodenseitig in eine sackartige Vertiefung 1192 (insbesondere Figur 4) über, in die sich bei angehobenem Schieber (Figur 2) die Klaue 1181 der Haken 118' einfügt, wodurch die Verriegelung der Kastenteilstücke 11, 11' miteinander bewirkt wird.

Das Anheben und Halten des Schiebers 119 in Verriegelungsposition (Figur 2) erfolgt durch den dem Teilstück 11 zugeordneten Bügel 121. Der bei 1111 und 1131 im Sinne des Doppelpfeiles B in Figur 2 schwenkbar am Kastenteilstück 11 gelagerte Bügel 121 durchgreift mit dem Ansatz 1214 des über die Anlenkung 1131 vorspringenden Schenkels 1211 eine Aussparung 1173 (insbesondere Figur 4) in der ihm zugekehrten Wandung des Schachtes 117, untergreift eine Aussparung 1193 (insbesondere Figur 4) im Schieber 119 und überführt den Schieber 119 beim Verschwenken gegen das Kastenteilstück 11 in die Verriegelungsstellung (Figur 2) in der er ihn dann auch hält.

Zur Entriegelung wird der Bügel 121 angehoben (Figur 4) und der in dem Schacht 117 leichtgängige Schieber 119 rutscht nach unten wodurch die Bestandteil des anderen Kastenteilstückes 11' bildenden Haken 118' freigegeben werden, sodaß die Kastenteilstücke 11 und 11' getrennt werden können. Der Bestandteil des Kastenteilstückes 11 bildende Bügel 121 steht dann darüber hinaus zum Transport des Kastenteilstückes 11 zur Verfügung, ebenso der Bestandteil des Kastenteilstückes 11' bildende, die Entriegelung der Verriegelung V2 bewirkende Bügel 121'.

Der einen im wesentlichen fünfeckigen Querschnitt aufweisende Schieber 119 ist mit zwei Längsnuten 1194, 1194' versehen, in die in den Schacht 117 vorspringende Führungsleisten 1174, 1174' eingreifen (Figur 3). Bodenseitig verhindert eine Sperre 1176, 1196 das Herausrutschen des vom Boden her in den Schacht 117 eingefügten Schiebers 119 aus dem Schacht 117 (insbesondere Figur 2).

Die gegen die Kastenteilstücke 11, 11' verschwenkten Bügel 121, 121' fügen sich bündig in dementsprechende Rücksprünge am Umfang der Kastenteilstücke 11, 11', zum Beispiel 122. Rücksprünge 123, 123' am Boden 114, 114' der Kastenteilstücke 11, 11' in Verbindung mit an sich bekannten Rücksprüngen 124 am Kastenumfang stellen die standfeste Stapelbarkeit des Kastens sicher.

Die Bügel 121, 121' sind mit an sie angeformten Stehbolzen, zum Beispiel 1212 in Figur 2 und 3, in dafür vorgesehene Langlöcher, zum Beispiel 1131 in Figur 2, eingesprengt. Anschläge, zum Beispiel 1132 in Figur 4, an den Kastenteilstücken 11, 11' begrenzen den Schwenkbereich der Bügel 121, 121' in der Weise, daß sie maximal in die in Figur 4 dargestellte senkrechte Position verschwenkt werden können.

In gegen die Kastenteilstücke 11, 11' verschwenkter horizontaler Lage (Figuren 1 bis 3) sind die Bügel 121, 121' durch in entsprechende Ausnehmungen 1121 in der Kastenwandung 112 einrastende, an die Bügel 121, 121' angeformte Nocken 1213 fixiert.

## Patentansprüche

1. Mehrteiliger, insbesondere zweiteiliger Kunststoff-Flaschenkasten mit einer parallel zu einer Außenwand verlaufenden Teilung, die Teilstücke (11, 11') begrenzenden, aneinander liegenden Hilfswänden (116, 116') und formschlüssig ineinandergreifenden Verriegelungselementen in Gestalt einer Mehrzahl von im Bereich je einer senkrechten Kante jeder Hilfswand über die Teilstücke vorspringenden Haken (118) und im Bereich der anderen senkrechten Kante befindlichen, in einen Verriegelungsschacht (117, 117') mündenden, dem Hakenquerschnitt entsprechenden Aussparungen (1172), wobei im Schacht ein Verriegelungsschieber (111) mit in Verriegelungsstellung die in den Schacht hineinragenden Haken des korrespondierenden Teilstücks hintergreifenden Flächenteilen angeordnet ist, und wobei jedes Teilstück an den an seine Hilfswand angrenzenden Wänden (111, 113; 111', 113') einen angelenkten, gegen die Teilstücke verschwenkbaren Tragbügel (121,121') aufweist, der mit den freien Enden seiner Schenkel (1211) über die Anlenkungen vorspringt, dadurch gekennzeichnet, daß die am freien Ende eines Schenkels (1211) mit einem Ansatz (1214) versehenen Tragbügel (121, 121') bei gegen den Kasten (11, 11') verschwenkten Bügeln (121, 121') mit diesem Ansatz (1214) eine Aussparung (1173) in der Wandung des korrespondierenden Verriegelungsschachtes (117, 117') durchgreifend und in eine Ausnehmung (1193) im Verriegelungsschieber (119) eingreifend, diesen in Verriegelungsstellung halten.

2. Kasten nach Anspruch 1, gekennzeichnet durch einen sich bündig in das einen dementsprechenden Rücksprung (122) aufweisende Kastenteilstück (11 bzw. 11') einfügenden Bügel (121, 121').

3. Kasten nach den Ansprüchen 1 und 2, dadurch gekennzeichnet, daß die Kastenteilstücke (11, 11') im Bodenbereich entlang des Stoßes mit einem im zusammengefügten Kasten einen durchgehenden Schlitz ergebenden, den Verriegelungsschacht (117, 117') einbeziehenden Rücksprung (123) versehen sind.

4. Kasten nach den Ansprüchen 1 bis 3, gekennzeichnet durch einen bodenseitig offenen Verriegelungsschacht (117) mit einer den in den Schacht (117) eingefügten Verriegelungsschieber (119) hinterfangenden Sperre (1176, 1196).

5. Kasten nach den Ansprüchen 1 bis 4, gekennzeichnet durch einen mit Führungsleisten (1174, 1174') versehenen Verriegelungsschacht (117) und einen diesen ausfüllenden, profilierten Schieber (119) mit Korrespondierenden Längsnuten (1194, 1194').

6. Kasten nach den Ansprüchen 1 bis 5, gekennzeichnet durch Bügel (121, 121') mit an sie angeformten, in in den Kastenteilstücken (11, 11') befindlichen Langlöchern (1131) eingesprengten Stehbolzen (1212).

7. Kasten nach den Ansprüchen 1 bis 6, gekennzeichnet durch eine Schwenkbereichsbegrenzung für die Bügel (121, 121') in Gestalt von Anschlägen (1132) an den Kastenteilstücken (11, 11').

8. Kasten nach den Ansprüchen 1 bis 7, gekennzeichnet durch in Verriegelungsstellung in die Kastenteilstücke (11, 11') einrastende Bügel (121, 121').

## Claims

1. Multi-part, more especially a two-part, plastics material crate for bottles, with a division extending parallel to one external wall, adjacent auxiliary walls (116, 116') defining the component parts (11, 11'), and locking elements which intermesh in a form-fitting manner and are in the form of a plurality of hooks (118), which protrude beyond the component parts in the region of one vertical edge of each auxiliary wall, and recesses (1172) which are disposed in the region of the other vertical edge, open into a locking shaft (117, 117') and correspond to the hook cross-section, whereby there is disposed in the shaft a locking slide (119) whose surface parts, in the locking position, engage behind the hooks of the corresponding component part, said hooks projecting into the shaft, and wherein each component part has, on the walls (111, 113 ; 111', 113') abutting its auxiliary wall, a pivotally connected support bracket (121,121') which is pivotable towards the component parts and protrudes beyond the pivotal connections with the free ends of its sidepieces (1211), characterised in that the support brackets (121, 121') are provided with an extension (1214) on the free end of one side-piece (1211) and, when the brackets (121, 121') are pivoted towards the crate (11, 11'), they extend with this extension (1214) through a recess (1173) in the wall of the corresponding locking shaft (117, 117') and engage in a recess (1193) in the locking slide (119), thereby retaining said slide into its locking position.

2. Crate according to claim 1, characterised by a bracket (121, 121') which is inserted, in flush manner, into the crate component part (11 or 11', respectively) which has an appropriate retraction portion (122).

3. Crate according to claims 1 and 2, characterised in that, in the base region along the abutment, the crate component parts (11, 11') are provided with a retraction portion (123) which forms a through-slot when the crate is assembled and encloses the locking shaft (117, 117').

4. Crate according to claims 1 to 3, characterised by a locking shaft (117) which is open towards the bottom end and is provided with a lock (1176, 1196) which engages behind the locking slide (119) inserted into the shaft (117).

5. Crate according to claims 1 to 4, characterised by a locking shaft (117), provided with guide rails (1174, 1174'), and a profiled slide (119) which occupies said locking shaft (117) and is provided with corresponding longitudinal grooves (1194, 1194').

6. Crate according to claims 1 to 5, characterised by brackets (121, 121') having stud bolts (1212) moulded thereon, said stud bolts being inserted into slots (1131) disposed in the crate component parts (11, 11').

7. Crate according to claims 1 to 6, characterised by a means for limiting the pivotal movement of the brackets (121, 121') in the form of stops (1132) on the crate component parts (11, 11').

8. Crate according to claims 1 to 7, characterised by brackets (121, 121') which, in the locking position, protrude into the crate component parts (11, 11').

## Revendications

1. Casier à bouteilles en matière plastique en plusieurs parties, en particulier en deux parties, comportant une séparation parallèle à une paroi extérieure, des parois auxiliaires (116, 116') contiguës délimitant les parties (11, 11') et des éléments de verrouillage s'emboîtant avec concordance de forme, constitué par une pluralité de crochets (118) dépassant des parties situés au voisinage d'une arête verticale respective de chaque paroi auxiliaire et par des évidements (1172) se trouvant au voisinage de l'autre arête verticale, correspondant à la section des crochets, débouchant dans un logement de verrouillage (117, 117'), un coulisseau de verrouillage (111) comportant des parties de surface attaquant, dans la position de verrouillage, l'arrière des crochets de la partie correspondante pénétrant dans le logement, et chaque partie comportant sur ses parois contiguës à sa paroi auxiliaire (111, 113; 111', 113') un étrier de support articulé (121, 121') pouvant pivoter vers les parties, qui dépasse des articulations par les extrémités libres de ses branches (1211), caractérisé en ce que, lorsque les étriers de support (121, 121') comportant une saillie (1214) à l'extrémité libre d'une branche (1211) ont pivoté contre le casier, ces étriers, en pénétrant par cette saillie (1214) dans un évidement (1173) de la paroi du logement de verrouillage (117, 117') correspondant et en s'insérant dans un creux (1193) du coulisseau de verrouillage (119) maintiennent ce dernier en position de verrouillage.

2. Casier selon la revendication 1, caractérisé par un étrier (121, 121') s'insérant en s'intégrant dans la partie (11, respectivement 11') comportant un renfoncement (122) correspondant.

3. Casier selon les revendications 1 et 2, caractérisé en ce que les parties (11, 11') comportent le long de la jonction un renfoncement (123) formant dans le casier assemblé une fente continue, comprenant le logement de verrouillage (117, 117').

4. Casier selon les revendications 1 à 3, caractérisé par un logement de verrouillage (117) ouvert vers le fond, comportant un arrêt (1176, 1196) attaquant par l'arrière le coulisseau de verrouillage (119) inséré dans le logement (117).

5. Casier selon les revendications 1 à 4, caractérisé par un logement de verrouillage (117) comportant des barres de guidage (1174, 1174') et un coulisseau profilé (119) qui le comble, pourvu de rainures longitudinales (1194, 1194') correspondantes.

6. Casier selon les revendications 1 à 5, caractérisé par des étriers (121, 121') comportant des tiges (1212) formées sur eux, qui pénètrent dans des trous oblongs (1131) se trouvant dans les parties (11, 11').

7. Casier selon les revendications 1 à 6, caractérisé par une limitation de la zone de pivotement des étriers (121, 121') en forme de butées (1132) situées sur les parties (11, 11').

8. Casier selon les revendications 1 à 7, caractérisé par des étriers (121, 121') s'encliquetant dans les parties (11, 11') en position de verrouillage.
